# DEMANDE DE BREVET EUROPEEN

(11) **EP 2 072 932 A1**
(43) Date de publication de la demande: **24.06.2009**
(21) Numéro de dépôt: 08305980.8
(22) Date de dépôt: 19.12.2008
(51) Int. Cl.: F24H 3/00

(54) **Radiateur sèche-serviettes à bouchon étanche**

(30) Priorité: 21.12.2007 FR 0709080
(71) Demandeur: Atlantic Industrie, 85000 La Roche sur Yon (FR)
(72) Inventeur: Lecommandeur, Noël, 85000 La Roche sur Yon (FR)
(74) Mandataire: Laget, Jean-Loup

(57) **Abrégé**

L'invention concerne un radiateur sèche-serviettes électrique (1) à fluide caloporteur comportant des éléments tubulaires, tels que tube(s) chauffant(s) (4) et collecteur(s) (2, 3), dont au moins un des éléments tubulaires est fermé, à au moins l'une de ses extrémités, par un bouchon à vis (7) s'engageant dans un taraudage (11) pratiqué majoritairement dans la paroi interne dudit élément tubulaire, l'étanchéité étant assurée par un joint (8) disposé entre le taraudage (11) et la tête de vis (14) du bouchon (7), dans une gorge (9) annulaire ménagée dans la paroi interne dudit élément tubulaire, à l'extrémité du taraudage (11). Ce joint (8) torique présente, au repos, une épaisseur supérieure à la profondeur de ladite gorge (9), et sous contrainte se loge en totalité à l'intérieur de la gorge (9) permettant à la tête de vis (14) du bouchon (7) de venir en butée sur la face d'extrémité (13) dudit élément tubulaire.

## Description

L'invention concerne les radiateurs sèche-serviettes électriques à fluide caloporteur.

L'invention a pour but de réduire les défauts d'étanchéité sur les bouchons servant à obturer les radiateurs sèche-serviettes électriques à fluide caloporteur.

Les radiateurs sèche-serviettes électriques à fluide caloporteur existent depuis une vingtaine d'années. Ces radiateurs sont constitués d'un assemblage d'éléments tubulaires comprenant des collecteurs et des tubes chauffants sur lesquels il est possible de poser des serviettes en vue de leur chauffage et/ou de leur séchage. A l'intérieur des éléments tubulaires de ces radiateurs circule un fluide caloporteur en circuit fermé. Certaines extrémités des éléments tubulaires sont équipées de bouchons à vis qui servent à leur obturation.

Ces bouchons à vis comportent une tête. Chaque bouchon est vissé sur un taraudage ménagé dans la paroi interne de l'élément tubulaire du radiateur sèche-serviettes. De manière classique, l'étanchéité est assurée par un joint, qui est écrasé entre la tête de la vis et le taraudage du tube. Aucun logement spécifique n'est prévu pour le joint, qui vient se loger en partie dans le taraudage et déborde, plus ou moins, sous la tête de la vis, notamment en fonction de l'importance du serrage du bouchon.

Ce mode de réalisation, traditionnellement utilisé depuis une vingtaine d'années, provoque des défauts d'étanchéité et exige un montage soigneux, afin de limiter le risque d'apparition de fuites du fluide caloporteur. En outre, même si le montage initial est correct, le serrage du joint pouvant évoluer, des défauts d'étanchéité peuvent également apparaître avec le temps.

Ce type de défaut d'étanchéité peut apparaître à toute extrémité ouverte des collecteurs du sèche-serviettes, et quel que soit le type d'élément vissé (bouchon, thermoplongeur, ou autre).

La présente invention a pour but de pallier les inconvénients des dispositifs actuels d'obturation des extrémités ouvertes d'éléments tubulaires de radiateurs sèche-serviettes électriques à fluide caloporteur, en particulier de proposer un nouveau type de montage pour les bouchons à vis servant à obturer lesdits éléments tubulaires.
Un autre but de l'invention est d'améliorer l'étanchéité des dispositifs d'obturation, de type bouchons, des extrémités ouvertes desdits éléments tubulaires, en permettant la standardisation des dispositifs d'obturation, quel que soit la taille des joints mis en oeuvre.

A cet effet, la présente invention concerne un radiateur sèche-serviettes électrique à fluide caloporteur, comportant des éléments tubulaires, tels que tube(s) chauffant(s) et collecteur(s), dont au moins un des éléments tubulaires est fermé, à au moins l'une de ses extrémités, par un bouchon à vis s'engageant dans un taraudage pratiqué majoritairement dans la paroi interne dudit élément tubulaire, l'étanchéité étant assurée par un joint disposé entre le taraudage et la tête de vis du bouchon, le radiateur étant caractérisé en ce qu'une gorge annulaire est ménagée dans la paroi interne dudit élément tubulaire, à l'extrémité du taraudage, et est destinée à recevoir un joint torique qui au repos, présente une épaisseur supérieure à la profondeur de ladite gorge, et sous contrainte se loge en totalité à l'intérieur de la gorge permettant à la tête de vis du bouchon de venir en butée sur la face d'extrémité dudit élément tubulaire.

Cette solution technique permet d'assurer une excellente étanchéité, avec un montage facile. Le joint est ainsi correctement positionné dans son logement spécifique, dans lequel il n'est que partiellement écrasé par la tête de la vis lors du vissage du bouchon, ce qui augmente sa durée de vie. En outre, le serrage du bouchon est à chaque fois identique puisque la tête de la vis dudit bouchon vient en butée, donc en appui direct, sur la face d'extrémité de l'élément tubulaire du radiateur sèche-serviettes, la force d'écrasement du joint est ainsi indépendante de la force de serrage du bouchon.
Selon un premier mode de réalisation de l'invention, la gorge annulaire est ménagée entièrement dans la paroi interne dudit élément tubulaire, la totalité de la face de la tête de vis du bouchon, tournée vers la face d'extrémité de l'élément tubulaire venant s'appliquer sur la dite face d'extrémité de l'élément tubulaire.
Dans ce cas, la fabrication du bouchon peut ainsi être standardisée, puisque la tête de vis peut être quelconque, et ceci quelque soit la taille du joint utilisé.
Selon un second mode de réalisation de l'invention, la gorge annulaire est ménagée en partie majoritaire dans la paroi interne dudit élément tubulaire, et en partie minoritaire dans une zone annulaire de la face de la tête de vis du bouchon, tournée vers la face d'extrémité de l'élément tubulaire. Cette partie de la gorge ménagée partiellement dans la zone annulaire, complémentaire, de la face de la tête de vis du bouchon correspond à un évidement de faible profondeur, par rapport à la profondeur de la partie de la gorge ménagée majoritairement dans la paroi interne de l'élément tubulaire.

Selon une forme particulière de réalisation de l'invention, la section de la gorge annulaire est de forme sensiblement rectangulaire.

En variante, la section de la gorge peut présenter au moins un côté (axial ou radial), de forme arrondie. La gorge annulaire permet ainsi de maintenir la totalité du joint dans la gorge annulaire, qui forme son logement, sans sortir de ce dernier lors de son écrasement.

Le joint est de préférence un joint torique en caoutchouc.

La figure 1 est une vue en élévation d'un radiateur sèche-serviettes électrique à fluide caloporteur selon la présente invention, comportant un bouchon à vis.

La figure 2 est une vue en coupe montrant le montage du bouchon à vis du radiateur de la figure 1 selon un premier mode de réalisation de l'invention.

La figure 3 est une vue en coupe montrant le montage du bouchon à vis du radiateur de la figure 1 selon un second mode de réalisation de l'invention.

Le radiateur sèche-serviettes 1 présenté sur la figure 1 est composé d'éléments tubulaires constitués d'un collecteur pour le fluide caloporteur chaud 2, d'un collecteur pour le fluide caloporteur froid 3 sensiblement verticaux, auxquels sont reliés une pluralité de tubes chauffants horizontaux 4. Le fluide caloporteur est chauffé par une résistance chauffante 5 reliée à une alimentation électrique 6, et circule dans l'ensemble des tubes chauffants 4.

Dans l'exemple présenté sur la figure 1, le bas du collecteur 3 est obturé par un bouchon à vis 7. Des bouchons à vis 7, non représentés, peuvent également être prévus pour obturer, par exemple, le haut des deux collecteurs 2, 3.

Les figures 2 et 3 présentent en coupe le montage du bouchon à vis 7. Le corps 10 du bouchon à vis 7 est destiné à s'engager et se visser dans un taraudage 11 pratiqué dans la paroi interne dudit collecteur 3.

Selon un premier mode de réalisation (figure 2), une gorge 9 annulaire, en forme d'épaulement, est ménagée totalement dans la paroi interne dudit collecteur 3, à l'extrémité ouverte du taraudage 11.

Selon un second mode de réalisation (figure 3), la gorge 9 annulaire est ménagée partiellement (majoritairement) dans la paroi interne du collecteur 3, et partiellement (minoritairement) dans la face du bouchon tournée vers l'extrémité du collecteur 3. Dans cette variante, la profondeur de la portion de la gorge dans le bouchon est faible par rapport à la profondeur de la portion de la gorge ménagée dans le collecteur. Un joint 8 torique est logé dans la gorge 9 annulaire : ce joint présente une épaisseur supérieure à la profondeur totale de ladite gorge 9, de manière à dépasser, au repos, de ladite gorge, donc de la face d'extrémité 13 du collecteur 3.

Lorsque l'on visse le bouchon, en fin de course, le joint 8 est comprimé, mais seulement partiellement, sous la contrainte de la tête de vis 14 du bouchon 7 qui vient en butée sur la face d'extrémité 13 du collecteur 3.

En conséquence, le joint 8 n'est jamais totalement écrasé, et reste toujours entièrement positionné dans son logement spécifique que constitue la gorge 9 annulaire. Ainsi, la force d'écrasement du joint est indépendante de la force de serrage du bouchon à vis 7.

Dans l'exemple représenté sur la figure 2, la gorge 9 a la forme d'un anneau, dont la section est sensiblement rectangulaire, et le joint est un joint torique en caoutchouc.

## Revendications

1. Radiateur sèche-serviettes électrique (1) à fluide caloporteur comportant des éléments tubulaires, tels que tube(s) chauffant(s) (4) et collecteur(s) (2, 3), dont au moins un des éléments tubulaires est fermé, à au moins l'une de ses extrémités, par un bouchon à vis (7) s'engageant dans un taraudage (11) pratiqué dans la paroi interne dudit élément tubulaire, l'étanchéité étant assurée par un joint (8) disposé entre le taraudage (11) et la tête de vis (14) du bouchon (7),
**caractérisé en ce qu'**une gorge (9) annulaire est ménagée majoritairement dans la paroi interne dudit élément tubulaire, à l'extrémité du taraudage (11), et est destinée à recevoir un joint (8) torique qui au repos, présente une épaisseur supérieure à la profondeur de ladite gorge (9), et sous contrainte se loge en totalité à l'intérieur de la gorge (9) permettant à la tête de vis (14) du bouchon (7) de venir en butée sur la face d'extrémité (13) dudit élément tubulaire.

2. Radiateur sèche-serviettes selon la revendication 1, **caractérisé en ce que** la gorge annulaire est ménagée entièrement dans la paroi interne dudit élément tubulaire, la totalité de la face de la tête de vis du bouchon, tournée vers la face d'extrémité de l'élément tubulaire venant s'appliquer sur la dite face d'extrémité de l'élément tubulaire.

3. Radiateur sèche-serviettes selon la revendication 1, **caractérisé en ce que** la gorge annulaire est ménagée en partie majoritaire dans la paroi interne dudit élément tubulaire, et en partie minoritaire dans une zone annulaire de la face de la tête de vis du bouchon, tournée vers la face d'extrémité de l'élément tubulaire.

4. Radiateur sèche-serviettes selon l'une quelconque des revendications précédentes, **caractérisé en ce que** la section de la gorge (9) annulaire est de forme sensiblement rectangulaire.

5. Radiateur sèche-serviettes selon l'une quelconque des revendications précédentes, **caractérisé en ce que** la section de la gorge annulaire peut présenter au moins un côté, de forme arrondie.

6. Radiateur sèche-serviettes selon l'une quelconque des revendications précédentes, **caractérisé en ce que** le joint (8) est un joint torique en caoutchouc.
